# EUROPÄISCHE PATENTANMELDUNG

(11) **EP 0 420 076 A2**
(43) Veröffentlichungstag der Anmeldung: **03.04.1991**
(21) Anmeldenummer: 90118229.5
(22) Anmeldetag: 22.09.1990
(51) Int. Cl.: F23Q 7/00

(54) **Elektrischer Zigarrenanzünder**

(30) Priorität: 29.09.1989 DE 3932603
(71) Anmelder: SCHOELLER & CO. Elektrotechnische Fabrik GmbH & Co., D-60559 Frankfurt (DE)
(72) Erfinder: von Gaisberg, Alexander, D-7141 Beilstein (DE); Merz, Klaus Philipp, Dr., D-7500 Karlsruhe (DE)

(57) **Zusammenfassung**

2. Der im Stand der Technik bekannte elektrische Zigarrenanzünder ist verbesserungswürdig unter dem Gesichtspunkt der Anzahl benötigter Teile und der Gestaltung der zum Zigarrenanzünder gehörenden Steckdose als Schnittstelle für den Anschluß von Zubehöreinrichtungen an das Bordnetz eines Kraftfahrzeuges.
3. Erfindungsgemäß wird deshalb vorgeschlagen, zur Verbindung eines Anzündersteckers (2) des Zigarrenanzünders (1) mit einem Pluspol-Anschluß (7) einen Schaltkontakt vorzusehen, der aus einem in der Bodenebene der Steckdose (3) befestigten unelastisehen Kontaktstück (6) und einem Glühspiralennapf (12) im Anzünderstecker (2) besteht und im Anzünderstecker (2) Mittel zur temperaturgesteuerten Öffnung des Schaltkontaktes in unmittelbarer Nähe zum Glühspiralennapf (12) anzuordnen.

## Beschreibung

Die Erfindung bezieht sich auf einen elektrischen Zigarrenanzünder nach dem Oberbegriff des Anspruchs 1.

Ein solcher Zigarrenanzünder ist aus der US-PS 26 37 799 bekannt. In dieser Patentschrift ist in Spalte 1 als Stand der Technik ein häufig verwendeter Zigarrenanzünder für Kraftfahrzeuge beschrieben. Ein solcher Zigarrenanzünder besteht aus einer im Armaturenbrett eines Kraftfahrzeuges angeordneten Steckdose, in welche ein Anzünderstecker, der eine Glühspirale enthält, gesteckt wird, wobei der in Fahrzeugen mit Masse verbundene Minuspol über einen Steckkontakt mit dem Anzünderstecker verbunden wird. Wenn der Anzünder geheizt werden soll, wird über ein bewegliches Teil im Anzünderstecker eine Verbindung zum Pluspol hergestellt, so daß in der Glühspirale ein Strom fließt. Die Glühspirale erwärmt eine in der Steckdose angeordnete Bimetallfeder, die den beweglichen Teil des Anzündersteckers zur Rückstellung in eine Ruheposition und damit Abschaltung des Stromkreises freigibt, wenn der Anzünder aufgeheizt ist. Die Rück stellung wird durch ein Feder bewirkt, die zuvor beim Schließen des Stromkreises gespannt wurde.

In der genannten Patentschrift wird eine verbesserte Ausführung des Zigarrenanzünders vorgeschlagen, die weniger Bauteile aufweist. Bei dieser in der Zeichnung der US-PS 26 37 799 dargestellten Ausführung ist die Funktion einer Rückstellfeder und die Auslösefunktion einer Bimetallfeder in einem Bauteil vereinigt, nämlich einer Bimetallschnappscheibe. Aber auch dieser verbesserte Zigarrenanzünder weist noch viele Bauteile auf und erfordert einen hohen Fertigungsaufwand. Seine Baulänge ist groß. Es sind nämlich ein Schaltkontakt für den Pluspol und ein Steckkontakt für den Pluspol hintereinander angeordnet. Weiterhin ist nachteilig, daß die Glühspirale weit von der Bimetallschnappscheibe entfernt ist, wodurch die Abschaltung nicht exakt bei einer bestimmten Temperatur erfolgt, sondern z.B. auch von der Umgebungstemperatur abhängig ist.

Der Steckkontakt für den Pluspol wird von dem Glühspiralennapf des Anzündersteckers und von Metallfedern gebildet, die im Bodenbereich der Steckdose angeordnet sind. Das bedeutet, daß der Glüspiralennapf bei jeder Benutzung des Anzündersteckers an den Kontaktfedern der Steckdose reibt und dadurch einem Verschleiß unterliegt. Weiterhin ist ungünstig, daß die Kontaktfedern an die Form des Glühspiralennapfes angepaßt sein müssen. Dies ist besonders deshalb nachteilig, weil die Steckdose des Zigarrenanzünders in Fahrzeugen häufig für den Anschluß von Zubehöreinrichtungen, wie z.B. eine Lampe oder Werkzeug benutzt wird. Dieser Anschluß erfolgt über einen Zubehörstecker, der etwa die Form eines Anzündersteckers hat. Es besteht die Gefahr, daß mit Zubehörsteckern die Kontaktfedern in der Steckdose verbogen werden. Das gleiche Problem besteht bei der zuerst beschriebenen bekannten Ausführung mit Bimetallfeder. Außerdem sind bei beiden Ausführungsarten die Kontaktfedern des Pluspols an die Form des Glühspiralennapfes angepaßt, wodurch nur kleine Kontakte zur Verfügung stehen. Die auf diese Weise gegebenen Leiterquerschnitte und Übergangswiderstände an der Kontaktstelle begrenzen die zulässige Stromentnahme aus der Steckdose.

Der Erfindung liegt daher die Aufgabe zugrunde, einen elektrischen Zigarrenanzünder anzugeben, der die Nachteile der bekannten Zigarrenanzünder vermeidet.

Diese Aufgabe wird durch einen elektrischen Zigarrenanzünder mit den im Anspruch 1 genannten Merkmalen gelöst.

Der erfinundgsgemäße Zigarrenanzünder enthält wenige Bauteile, ist einfach herzustellen und hat eine geringe Baulänge. Es ist kein Steckkontakt für den Pluspol vorhanden, sondern nur ein Schaltkontakt. Der feste Kontaktteil in der Steckdose kann großflächig, also für große Ströme ausgeführt werden, und es ist keine besondere Anpassung an die Form des Glühspiralennapfes erforderlich. Die Mittel für das temperaturgesteuerte Öffnen sind direkt an den Glühspiralennapf angrenzend angeordnet, so daß eine gute thermische Kopplung gewährleistet ist.

Vorteilhafte Ausgestaltungen sind in Unteransprüchen angegeben. Besonders vorteilhaft ist die Verwendung einer Bimetallschnappscheibe für die temperaturgesteuerte Abschaltung, weil sie außerdem die erforderliche Federfunktion erfüllt. Je nach Gestaltung des Anzünderstek kers können auch andere Mittel zum temperaturgesteuerten Öffnen des Schaltkontaktes zweckmäßig sein, wie z.B. ein konventioneller Bimetallbügel, eine Kombination von Metallstück und Dauermagnet sowie ein Memorymetall-Schaltelement. In diesen Fällen muß jedoch zusätzlich eine Feder, meistens Druckfeder, angeordnet werden.

Eine ausführlichere Beschreibung eines erfindungsgemäßen Zigarrenanzünders erfolgt anhand eines in der Zeichnung dargestellten Ausführungsbeispiels.

Die Zeichnung zeigt einen elektrischen Zigarrenanzünder 1, der aus einem Anzünderstecker 2 und einer Steckdose 3 besteht. Die Steckdose 3 ist für einen Einbau in ein Armaturenbrett eines Kraftfahrzeuges geeignet, und weist einen Minuspol-Anschluß 4 auf. Weiterhin hat die Steckdose 3 federnde Mittel 5, die einen eingesteckten Anzünderstecker 2 oder einen Zubehörstecker halten und mit dem Minuspol kontaktieren. In der Bodenebene der becherförmigen Steckdose 3 ist elektrisch isoliert ein scheibenförmiger Pluskontakt 6 angeordnet, der mit einem Pluspolanschluß 7 verbunden ist.

Der Anzünderstecker 2 weist einen Handgriff 8, z.B. aus Kunststoff, auf und einen metallischen Becherteil 9, der über Aufbiegungen 10 mit dem Handgriff 8 verrastet ist. Im Becherteil 9 ist eine gewölbte Bimetallschnappscheibe 11 angeordnet, die über einen Bolzen 14 mit einem Glühspiralennapf 12 und einem Betätigungsknopf 13 verbunden ist.

Wenn der Anzünderstecker 2 aufgeheizt werden soll, wird mit Hilfe des Betätigungsknopfes 13, der innerhalb des Handgriffes 8 gleitet, der Glühspiralennapf 12 mit sei ner Vorderkante 15 an den Pluspolkontakt 6 gedrückt und durch die Federwirkung der Bimetallschnappscheibe 11, die nun zur anderen Seite gewölbt ist, in dieser Position gehalten. Es fließt ein Strom vom Pluspol-Anschluß 7 über den Pluspol-Kontakt 6 und den Glühspiralennapf 12, eine darin angeordnete Glühspirale, die Bimetallscheibe 11, den Becherteil 9 und die Steckdos 3 zum Minuspol-Anschluß 4.

Wenn die Glühspirale aufgeheizt ist, schnappt die elektrische Bimetallschnappscheibe 11 in ihre in der Zeichnung dargestellte Ruhelage zurück, wodurch der Glühspiralennapf 12 sprunghaft, d.h. ohne einen Lichtbogen zu erzeugen, etwa 2 mm von dem Pluspolkontakt 6 entfernt wird. Es entsteht ein durch die Bimetallschnappscheibe 11 erzeugtes Knackgeräusch und der Betätigungsknopf 13 nimmt seine Ausgangsstellung ein. Selbstverständlich kann der Zigarrenanzünder darüberhinaus noch eine Beleuchtung oder sonstige Zusatzeinrichtungen, wie z.B. Überlastschutzeinrichtungen, enthalten.

## Patentansprüche

1. Elektrischer, insbesondere im Armaturenbrett eines Kraftfahrzeuges zu installierender Zigarrenanzünder, der
a) aus einem Anzünderstecker besteht, der einen Glühspiralennapf mit einer Glühspirale enthält, und einer Steckdose, in welche der Anzünderstecker eingesteckt wird, dort einrastet, und über einen Steckkontakt eine elektrische Verbindung zu einem Minuspol-Anschluß herstellt,
b) einen Schaltkontakt zur Verbindung des Anzündersteckers mit einem Pluspol-Anschluß aufweist und
c) Mittel zur temperaturgesteuerten Öffnung des Schaltkontaktes aufweist,
dadurch gekennzeichnet, daß
d) der Schaltkontakt durch ein in der Bodenebene der Steckdose (3) befestigtes, unelastisches Kontaktstück und den Glühspiralennapf (12) als bewegliches Kontaktstück gebildet ist und
e) die Mittel (11) zum temperaturgesteuerten Öffnen des Schaltkontaktes innerhalb des Anzündersteckers (2) in unmittelbarer Nähe zum Glühlspiralennapf (12) angeordnet sind.

2. Elektrischer Zigarrenanzünder nach Anspruch 1, dadurch gekennzeichnet, daß als Mittel zum temperaturgesteuerten Öffnen des Schaltkontaktes im Anzünderstecker (2) eine Bimetallschnappscheibe (11) oder ein Bimetallschnappbügel angeordnet ist, welche bzw. welcher den Glühspiralennapf (12) beim Öffnen in eine Abschaltstellung bewegt und außerdem eine für das Schließen des Schaltkontaktes erforderliche Federkraft aufbringt.

3. Elektrischer Zigarrenanzünder nach Anspruch 1, dadurch gekennzeichnet, daß als Mittel zum temperaturgesteuerten Öffnen des Schaltkontaktes im Anzünderstecker (2) ein Bimetallbügel angeordnet ist und eine Druckfeder vorhanden ist, die eine für das Schließen des Schaltkontaktes erforderliche Federkraft erzeugt.

4. Elektrischer Zigarrenanzünder nach Anspruch 1, dadurch gekennzeichnet, daß als Mittel zum temperaturgesteuerten Öffnen des Schaltkontaktes im Anzünderstecker (2) eine Metallfeder angeordnet ist, die beim Schließen des Schaltkontaktes gespannt wird, und daß außerdem ein Bauelement zur Auslösung der Rückstellung angeordnet ist, das aus einer Formgedächtnislegierung (Memorymetall) besteht.

5. Elektrischer Zigarrenanzünder nach Anspruch 1, dadurch gekennzeichnet, daß als Mittel zum temperaturgesteuerten Öffnen des Schaltkontaktes im Anzünderstecker (2) eine Metallfeder angeordnet ist, die beim Schließen des Schaltkontaktes gespannt wird, und daß außerdem ein Metallteil angeordnet ist, das von einem Dauermagneten festgehalten wird, dessen Curie-Temperatur auf diejenige Temperatur abgestimmt ist, bei deren Erreichung die Rückstellung erfolgen soll.

6. Elektrischer Zigarrenanzünder nach einem der vorstehenden Ansprüche, dadurch gekennzeichnet, daß der Steckkontakt (5) für den Minuspol und das feste Kontaktstück (6), das den Pluspol in der Steckdose (3) bildet, großflächig ausgeführt sind, um anstelle des Anzündersteckers (2) einen Steckanschluß auch von solchen Zubehöreinrichtungen an der Steckdose zu ermöglichen, die einen hohen Strom aufnehmen.
